# FASCICULE DE BREVET EUROPEEN

(11) **EP 3 212 535 B1**
(45) Date de publication et mention de la délivrance du brevet: **06.12.2017**
(21) Numéro de dépôt: 15793873.9
(22) Date de dépôt: 20.10.2015
(51) Int. Cl.: B65D 73/00, B65D 85/58, B65D 85/62

(54) **CONDITIONNEMENT DE PRODUITS ABRASIFS EN LIASSE DE PLUSIEURS FEUILLES**
VERPACKUNG VON SCHLEIFPRODUKTEN IN EINEM BÜNDEL AUS MEHREREN BLÄTTERN
PACKAGING OF ABRASIVE PRODUCTS IN A BUNDLE OF A PLURALITY OF SHEETS

(30) Priorité: 31.10.2014 FR 1460486
(43) Date de publication de la demande: 06.09.2017
(73) Titulaire: Sociéte Européenne d'abrasifs "Sea Abrasifs", 75014 Paris (FR)
(72) Inventeur: GUYOT, Jean-Phillippe, F-71000 Macon (FR)
(74) Mandataire: Cabinet Laurent & Charras
(86) Numéro de dépôt international: PCT/FR2015/052803
(87) Numéro de publication internationale: WO 2016/066924

(56) Documents cités:
- EP-A1- 0 795 490
- WO-A1-95/18755
- WO-A1-2013/101593
- US-A- 3 724 160

## Description

L'invention concerne un conditionnement de produits abrasifs en liasse de plusieurs feuilles ou composants dont une face porte des grains abrasifs et dans lequel les composants de la liasse sont réunis par une enveloppe. Les feuilles de produits abrasifs sont traditionnellemnt présentées à la vente en formant une liasse qui est disposée dans un conditionnement organisé de manière que tout ou partie de la face portant les grains abrasifs de la première feuille soient visibles et que les moyens réunissant les feuilles de la liasse portent des indications sur la composition, la destination, la taille des grains ou l'usage particulier des feuilles de la liasse, afin que, d'un seul coup d'oeil, l'acheteur, puisse identifier la liasse correspondant à son besoin.

En général, chaque liasse est conditionnée dans une enveloppe qui, l'entourant totalement ou partiellement, est imprimée, faconnée et disposée autour de la liasse. Même lorsque ce conditionnement est réalisé par une feuille cartonnée imprimée, dont au moins un bord est rabattu sur la liasse, il ajoute un coût supplémentaire à la liasse et constitue un déchet inutile.

Le document WO95/18755A divulgue un conditionnement de produits abrasifs selon le préambule de la revendication 1. La présente invention à pour objet de réméder à ces inconvénients en réduisant les frais de conditionnement, sans générer de déchets non utilisables.

A cet effet, dans le conditionnement selon l'invention, l'enveloppe de maintien des composants de la liasse est constituée par la feuille abrasive formant le dessous de la liasse, la dite feuille ayant au moins une dimension plus grande que celle des autres composants de la liasse, afin que ses parties dépassant de ces composants forment des volets qui, après rabattement sur les composants de la liasse, par ses extrémités et/ou ses cotés, d'une part, laissent apparaître la partie centrale de la liasse et, d'autre part, présentent à la vue la face non pourvue de grains abrasifs, cette face comportant des indications sur la composition, la destination, la taille des grains ou l'usage particulier des feuilles de la liasse.

Un tel conditionnement présente l'avantage de limiter les frais d'impression à la zone dorsale et aux volets de la feuille d'enveloppement de la liasse, tout en permettant d'utiliser cette feuille, de la même façon que celles de la liasse ou en complément, par exemple pour des finitions manuelles.

Ce conditionnement est applicable aux produits abrasifs en feuilles indépendantes ayant l'un des formats suivants : rectangulaire, carré, circulaire, ou triangulaire à bords droits ou lobés.

Dans une forme d'exécution concernant l'accueil d'une liasse formée par des composants abrasifs non rectangulaires, tels que disques abrasifs, papiers abrasifs carrés ou triangulaires à bords droits ou lobés, l'enveloppe de maintien d'une liasse de composants abrasifs a un format général rectangulaire et comprend au moins deux volets transversaux liés au fond de la feuille formant l'enveloppe par des moyens latéraux de liaison, tels que des agrafes ou du ruban adhésif, dégageant la partie centrale en formant sous les volets des poches aptes à recevoir et à pincer les bords arrondis des composanst de la liasse.

Avantageusement, les indications portées sur la face non pourvues de grains abrasifs des volets comprennent des pictogrammes et des dessins de recommandations sur l'usage des feuilles conditionnées.

L'invention sera mieux comprise à l'aide de la description qui suit, en référence au dessin schématique annexé, représentant plusieurs formes d'exécution de ce conditionnement.
Figures 1 et 2 sont de vues en plan par-dessus, respectivement d'une liasse seule et d'une liasse avec sa feuille d'enveloppement ;
Figure 3 en est une vue en plan par-dessus, de l'ensemble de figure 2 retourné pour montré le dos de la feuille d'enveloppement ;
Figure 4 est un vue en perspective du conditionnement formé avec les éléments des figures 1 à 3 ;
Figure 5 est une vue en perspective d'une variante de réalisation selon laquelle les volets du conditionnement sont formés par les bords longitudinaux de la feuille de dessous ;
Figures 6 et 7 sont des vues similaires aux figures 4 et 5, montrant des variantes de réalisation dans lesquelles le rabattement des volets sur la liasse forme des espaces marginaux pour leur liaison, par agrafe ou ruban adhésif;
Figure 8 est une vue en perspective d'un conditionnement pour uen liasse de disques abrasifs.

Dans les formes d'exécution représentée, chaque la liasse 2 est composée de plusieurs composants et en particulier de feuilles indépendantes 3, en papier ou toile, dont une face 3a porte des grains abrasifs 4 liés à elle par collage.

De façon connue, les dimensions et format des feuilles individuelles 3 sont déterminées par l'utilisation de l'abrasif, par exemple utilisation manuelle ou avec un outillage motorisé. De même, c'est la nature et la dureté du matériau devant être abrasé ou poncé, tel que métal dur ou tendre, bois, brique, plâtre, ou peinture, et la qualité du travail devant être réalisé, tel que très grossier, grossier, moyen, fin ou extrafin, qui déterminent la granulométrie et la nature des grains, ainsi que le pouvoir adhésif de la colle liant les grains à la feuille.

Dans la description qui suit l'expression « liasse » désigne un empilage de composants en papier abrasif ayant les mêmes formes et formats.

Selon l'invention, les composants 3 constituant la liasse 2, en l'occurrence des feuilles abrasives, sont associées à une feuille 5 se différenciant de la liasse par le format, c'est-à-dire ayant au moins une dimension plus grande que celle des composants de cette liasse. Dans la réalisation des figures 1 à 4, la feuille 5 comporte à chacune de ses deux extrémités longitudinales des prolongements 5a et 5b allant au delà des extrémités de la liasse 2 et formant ainsi deux volets transversaux rabattables.

La feuille 5 et ses volets sont donc recouverts sur une face par l'abrasif, comme montré figure 2, tandis que, comme le montre la figure 3, au moins les volets 5a et 5b comportent sur leur dos, donc sur leur face 5c non pourvue de grains abrasifs, des indications 6 relatives à la composition, la destination, la taille des grains ou l'usage particulier des feuilles de la liasse.

La figure 4 montre que, pour former le conditionnement, il suffit de rabattre les volets 5a et 5b sur la face 3a de la feuille du dessus de la liasse 2, puis de fixer ces volets par des agrafes 7, ou par tous autres moyens tels que des tronçons de ruban adhésif.

Après utilisation des composants de la liasse, la feuille constituant l'enveloppe sert aussi au ponçage, tel quelle est pour des travaux manuels ou, après mise au format par déchirage des volets, par exemple pour coopération avec un moyen de ponçage, manuel ou motorisé.

Il ressort de ce qui précède que ce conditionnement est peu onéreux à réaliser, d'autant que, hors impression des volets, tous ses composants sont utilisables, ce qui n'est pas le cas avec les conditionnements concurrents.

La figure 4 montre que les deux volets 5a et 5b, qui peuvent avoir des longueurs égales, ou différentes comme montré, sont conçus pour dégager la partie centrale de la liasse afin que le consommateur puisse voir et toucher l'abrasif, comme il en a pris l'habitude avec les conditionnements actuels.

Dans la variante de réalisation de figure 5, les volets 8a et 8b sont formés longitudinalement sur les parties latérales de la feuille 5 de dessous. Quand ils sont rabattus et fixés par des agrafes 9 ou rubans adhésifs, ces volets laissent apparaitre la partie centrale pourvue de grains de la liasse, mais présentent à la vue leurs faces non pourvue de grains abrasifs et portant des indications 6 d'identification des feuilles abrasives et de leurs grains.

De préférence, après formation du conditionnement par rabattement et agrafage des volets 5a, 5b ou 8a, 8b, au moins l'une des extrémités de ce conditionnement est soumise à une opération de poinçonnage permettant de réaliser une encoche traversante 10 de suspension sur un présentoir.

A la figure 6, les prolongements 5a et 5b de la feuille abrasive 5 formant le dessous de la liasse sont plus longs que dans les formes d'exécution précédentes, pour former, après rabattement sur la liasse, des espaces marginaux 12, pouvant, par exemple, servir à la mise en place des agrafes 7 ou au positionnement de l'encoche 10 de suspension. Ainsi, les feuilles de la liasse 2 ne sont pas abimées par les agrafes, et restent maintenues par pincement entre le fond de la feuille 5 et ses prolongements 5a et 5b formant volets.

Par sécurité, les agrafes disposées à coté de l'encoche 10, lient par une jambe les feuilles abrasives de la liasse 2, au fond et au volet 5a de la feuille 5.

A la figure 7, ce sont les prolongements 8a et 8b de la feuille abrasive 5 qui, quand elles sont rabattues sur la liasse, forment des espaces marginaux 13 disposés latéralement. De plus, la longueur de la feuille 5 est supérieure à celle de la liasse 2 pour former, à l'extrémité supérieure de la liasse 2, une couronne 14 recevant l'encoche 10 de suspension et délimitant une zone supérieure pouvant être utilisée pour mettre des agrafes 17.

De préférence, l'un des jambes de chaque agrafe 17 traverse le volet 5a, les feuilles de la liasse 2 et le fond 5, tandis que l'autre jambe assure la liaison de l'agrafe avec le volet 5a et le fond de la feuille abrasive 5. Ainsi, quand chaque feuille 3 est prélevée de la liasse, elle n'est marquée que par le trou de passage de la jambe de l'agrafe et ne présente pas de déchirure disgracieuse pouvant affecter sa résistance.

La figure 8 montre l'extension de ce type de conditionnement à la présentation en vente de composants en papier abrasif ayant une forme non rectangulaire et par exemple de disques abrasifs 20 fournis en liasse 22.

S'agissant de pièces abrasives devant être entrainées à grande vitesse par un outil électrique, il est impératif que chaque disque 20 sortant d'un conditionnement conserve son intégrité et ne présente aucune altération pouvant modifier sa fixation sur l'outil ou lui donner du balourd favorisant sa destruction.

Le conditionnement est formé par une feuille abrasive rectangulaire 5 de plus grandes dimensions que le diamètre des disques 20 et présentant des prolongements 5a et 5b formant des volets transversaux rabattables. La figure montre que ces volets 5a et 5b s'étendent sur la liasse 22 pour former avec des moyens de liaison, tels que des agrafes 17 ou des tronçons de ruban adhésif, deux poches 23 de maintien de la liasse 20 de disques 22.

Dans la version représentée, les agrafes 17 sont au nombre de quatre et sont disposées perpendiculairement à un rayon des disques 22, mais elles peuvent prendre toute autre disposition, pourvu qu'elles forment, entre volets 5a-5b et fond 5c de la feuille 5, une poche 23 assurant l'accueil de la liasse et le pincement de ces extrémités.

Les volets 5a et 5b ont une largeur importante et permettent d'imprimer sur la face non pourvue de grains et, en complément des données réglementaires sur les caractéristiques des grains et les dimensions de la feuille abrasive, diverses informations peu usitées, telles que ;
- en 25, la fonction de la liasse abrasive, par exemple, décapage, ponçage, finition, découpage,
- en 26, la qualité de fabrication : pour usage intensif ou de bricolage,
- en 27, les types de matériaux pouvant être traités avec la qualité des grains de l'abrasif,
- en 28, un rappel sécuritaire par des pictogrammes,
- en 29, un dessin rappelant une règle de sécurité essentielle,
- et en 30, un digicode permettant pour un acheteur non professionnel et non habitué à l'utilisation des abrasifs par une machine électrique, d'aller sur un site internet enseignant la meilleure utilisation.

## Revendications

1. Conditionnement de produits abrasifs en liasse (2) de plusieurs feuilles ou composants (3) dont une face (3a) porte des grains abrasifs (4) et dans lequel les composants de la liasse sont réunis par une enveloppe **caracterisé en ce que** l'enveloppe de maintien des composants (3) de la liasse est constituée par la feuille abrasive (5) formant le dessous de la liasse, la dite feuille ayant au moins une dimension plus grande que celle des autres composants, afin que ses parties (5a et 5b, ou 8a et 8b), dépassant de ces composants, par ses extrémités et/ou par ses cotés, forment des volets qui, après rabattement sur les composants (3) de la liasse, par leurs extrémités et/ou par leurs cotés, laissent apparaitre la partie centrale de la liasse et présentent à la vue la face non pourvue de grains abrasifs, cette face comportant des indications (6) sur la composition, la destination, la taille des grains ou l'usage particulier des feuilles de la liasse.

2. Conditionnement de produits abrasifs en liasse de plusieurs feuilles selon la revendication 1 **caractérisé en ce que** les prolongements (5a et 5b) formant les volets ont des longueurs différentes.

3. Conditionnement de produits abrasifs en liasse de plusieurs feuilles selon la revendication 1 **caractérisé en ce que**, après sa formation, au moins l'une des extrémités du conditionnement est soumise à une opération de poinçonnage réalisant une encoche (10) de suspension à un présentoir.

4. Conditionnement de produits abrasifs en liasse de plusieurs feuilles selon la revendication 1 **caractérisé en ce que**, pour l'accueil de liasse formée par des composants abrasifs non rectangulaires, tels que disques abrasifs, papier abrasif carré ou triangulaire à bords droits ou lobés, l'enveloppe de maintien d'une liasse (20) de composants abrasifs (22) a un format général rectangulaire et comprend au moins deux volets transversaux (5a, 5b) liés au fond (5c) par des moyens latéraux de liaison tels que des agrafes (17) ou du ruban adhésif, dégageant la partie centrale en formant sous les volets des poches (23) aptes à recevoir et à pincer les bords arrondis des composanst (22) de la liasse (20).

5. Conditionnement de produits abrasifs en liasse de plusieurs feuilles selon la revendication 1 **caractérisé en ce que** les indications portées sur la face non pourvues de grains abrasifs des volets rabattus (5a, 5b) comprennent des pictogrammes (28) et dessins (29) de recommandations sur l'usage des feuilles conditionnées (3).

## Patentansprüche

1. Verpackung von Schleifmitteln als Bündel (2) mehrerer Bögen oder Teile (3), deren eine Seite (3a) mit Schleifkörnern (4) versehen ist und in der die Teile des Bündels durch einen Umschlag eingebunden sind,
**dadurch gekennzeichnet, dass** der Umschlag zum Halten der Teile (3) des Bündels durch den Schleifpapierbogen (5) gebildet wird, der die Unterseite des Bündels bildet, wobei mindestens eine Abmessung dieses Bogens eine größere Abmessung hat als die anderen Teile, damit seine Abschnitte (5a und 5b oder 8a und 8b), die an seinen Enden und/oder an seinen Seiten überstehen, Klappen bilden, die nach dem Umschlagen auf die Teile (3) des Bündels über seine Enden und/oder seine Seiten den zentralen Teil des Bündels zum Vorschein kommen lassen und die Seite vorzeigen, die nicht mit Schleifkörnern versehen ist, wobei diese Seite Hinweise (6) über die Zusammensetzung, den Bestimmungszweck, die Korngröße oder die spezifische Verwendung der Bögen des Bündels enthält.

2. Verpackung von Schleifmitteln als Bündel mehrerer Bögen nach Anspruch 1, **dadurch gekennzeichnet, dass** die Verlängerungen (5a und 5b), die die Klappen bilden, verschieden lang sind.

3. Verpackung von Schleifmitteln als Bündel mehrerer Bögen nach Anspruch 1, **dadurch gekennzeichnet, dass** nach Ausbildung der Verpackung an mindestens einem Ende der Verpackung ein Stanzvorgang zur Ausbildung einer Aussparung (10) zur Aufhängung an einem Verkaufsständer durchgeführt wird.

4. Verpackung von Schleifmitteln als Bündel mehrerer Bögen nach Anspruch 1, **dadurch gekennzeichnet, dass** zur Aufnahme eines Bündels, das nicht aus rechteckigen Schleifteilen gebildet wird, wie etwa Schleifscheiben, quadratisches oder dreieckiges Schleifpapier mit geraden oder gerundeten Kanten, der Umschlag zum Halten eines Bündels (20) aus Schleifteilen (22) ein im wesentlichen rechteckiges Format aufweist und mindestens zwei quer verlaufende Klappen (5a, 5b) umfasst, die mit dem Boden (5c) über seitliche Verbindungsmittel wie Heftklammern (17) oder Klebeband verbunden sind, so dass der zentrale Teil freigelegt wird, so dass unter den Klappen Taschen (23) ausgebildet werden, die befähigt sind, die gerundeten Kanten der Teile (22) des Bündels (20) aufzunehmen und einzufassen.

5. Verpackung von Schleifmitteln als Bündel mehrerer Bögen nach Anspruch 1, **dadurch gekennzeichnet, dass** die Hinweise, die auf der nicht mit Schleifkörnern versehenen Seite der umgeschlagenen Klappen (5a, 5b) vermerkt sind, Piktogramme (28) und Zeichnungen (29) mit Empfehlungen zum Gebrauch der verpackten Bögen (3) enthalten.

## Claims

1. Packaging of abrasive products into a bundle (2) of a plurality of sheets or components (3), each of which has a face (3a) carrying abrasive grains (4), the components of the bundle in the packaging being united by a casing;
said packaging being **characterized in that** the casing for holding together the components (3) of the bundle is constituted by the abrasive sheet (5) that forms the bottom of the bundle, said sheet having at least one dimension that is greater than the corresponding dimension of the other components, so that its portions (5a and 5b, or 8a and 8b) that protrude from its ends and/or its sides beyond those components form flaps that, after being folded on the components (3) of the bundle, leave the central portion of the bundle visible, and that leave their faces that are not provided with abrasive grains on view, those faces bearing indications (6) about the composition, the purposes, grain size, or the specific use of the sheets of the bundle.

2. Packaging of abrasive products into a bundle of a plurality of sheets according to claim 1, **characterized in that** the extensions (5a and 5b) forming the flaps have different lengths.

3. Packaging of abrasive products into a bundle of a plurality of sheets according to claim 1, **characterized in that**, after it has been formed, at least one of the ends of the packaging is subjected to a punching operation for forming a notch (10) for hanging it on a display stand.

4. Packaging of abrasive products into a bundle of a plurality of sheets according to claim 1, **characterized in that**, for receiving a bundle made up of non-rectangular components, such as abrasive discs, or square or triangular abrasive paper having straight or lobed edges, the casing for holding together a bundle (20) of abrasive components (22) is rectangular in general format and comprises at least two transverse flaps (5a, 5b) fastened to the bottom (5c) by side fastening means such as staples (17) or adhesive tape, leaving the central portion unobstructed for forming pockets (23) under the flaps, said pockets being suitable for receiving and for pinching the rounded edges of the components (22) of the bundle (20).

5. Packaging of abrasive products into a bundle of a plurality of sheets according to claim 1, **characterized in that** the indications borne on the faces of the folded-over flaps (5a, 5b) that are not provided with abrasive grains bear pictograms (28) and drawings (29) giving recommendations about use of the packaged sheets (3).
